# EUROPÄISCHE PATENTSCHRIFT

(11) **EP 0 091 582 B1**
(45) Veröffentlichungstag und Bekanntmachung des Hinweises auf die Patenterteilung: **19.02.1986**
(21) Anmeldenummer: 83102911.1
(22) Anmeldetag: 24.03.1983
(51) Int. Cl.: B65H 29/66

(54) **Vorrichtung zum Auseinanderziehen von quer zur Transportrichtung gegeneinander versetzten Bogen von Falzprodukten**
Device for drawing asunder piles of folded products mutually staggered transversely to the direction of transport
Dispositif pour étirer des piles de produits pliés mutuellement déplacées transversalement par rapport à la direction de transport

(30) Priorität: 02.04.1982 DE 3212350
(43) Veröffentlichungstag der Anmeldung: 19.10.1983
(73) Patentinhaber: Albert-Frankenthal AG, D-67225 Frankenthal (DE)
(72) Erfinder: Fischer, Rudolf, D-6700 Ludwigshafen-Oggersheim (DE); Puschnerat, Helmut, D-6520 Worms (DE)
(74) Vertreter: Munk, Ludwig, Dipl.-Ing.

## Beschreibung

Die Erfindung betrifft eine Vorrichtung zum Auseinanderziehen von quer zur Transportrichtung gegeneinander versetzten Bogen von vorzugsweise in Form einer Schuppenbahn über eine Transportstrecke transportierten Falzprodukten mit im Bereich eines Abschnitts der Transportstrecke zu beiden Seiten der Produktbahn angeordneten, mit dem freien Rand der eine ihnen jeweils zugewandte Versetzung aufweisenden Bogen zum Eingriff bringbaren, mit gleicher in Transportrichtung verlaufender Geschwindigkeitskomponente angetriebenen Halteeinrichtungen, von denen zumindest eine auch eine quer zur Transportrichtung verlaufende Bewegungskomponente besitzt.

Eine Vorrichtung dieser Art ist aus der DE-PS 2 417 614 bekannt. Da bei Vorrichtungen dieser Art zwei gleich oder verschieden starke Falzprodukte gemeinsam gefalzt und eventuell beschnitten werden können, wird ein zweiter bzw. ein doppelt breiter Falzapparat entbehrlich. Bei der bekannten Anordnung gemäss DE-PS 2 417 614 sind die Halteeinrichtungen als auf jeweils einer Endlosbahn geführte Greiferreihen mit nebeneinander angeordneten Greifern ausgebildet, die ein jeweils zugeordnetes Bogenpaket an seinem freien durch den gegenseitigen Versatz gebildeten Rand erfassen und in die gewünschte Seitenlage bringen. Nachteilig hierbei ist, dass der fest vorgegebene Abstand der Greifer einen genauen Abstand der aufeinanderfolgenden Falzprodukte bedingt. Die Greifer besitzen einen festen gegenseitigen Abstand. Um sicherzustellen, dass jeder Greifer nur das ihm zugeordnete Bogenpaket ergreift, muss hierbei der Abstand der aufeinanderfolgenden Falzprodukte genauso gross wie der Greiferabstand sein. Wenn dies nicht der Fall ist, kann es vorkommen, dass ein Greifer z.B. mehrere Produkte gleichzeitig erfasst, was zu Störungen führt. Die Erfahrung zeigt jedoch, dass sich der Schuppenabstand von schuppenförmig auf ein Transportband aufgelegten Falzprodukten z.B. aufgrund unterschiedlicher Reibung oder dergleichen ändern kann. Bei Verwendung der Vorrichtung gemäss DE-PS 2 417 614 ist es daher erforderlich, die Falzprodukte genau auszurichten und den Schuppenabstand laufend zu kontrollieren. Die bekannte Anordnung erweist sich daher bereits von dieser Seite her als äusserst aufwendig und dennoch störanfällig. Ausserdem ist davon auszugehen, dass es sich bei den hier verwendeten Greifern um sehr empfindliche und daher ebenfalls störanfällige, einen hohen Wartungsaufwand bedingende Bauelemente handelt. Ganz besonders nachteilig ist hierbei, dass die genannten Greifer auf- und zugesteuert werden müssen, was nicht nur zu einer hohen Lärmerzeugung, sondern auch zu einem verhältnismässig starken Verschleiss führen kann. Ein weiterer, ganz besonderer Nachteil der bekannten Anordnung ist jedoch darin zu sehen, dass bei einer Produktionsänderung mit einer Änderung des Schuppenabstands auch die Greiferabstände geändert werden müssen. Die bekannte Anordnung erweist sich daher nicht nur als aufwendig und störanfällig, sondern auch als nicht variabel genug.

Hiervon ausgehend ist es daher die Aufgabe der vorliegenden Erfindung, unter Vermeidung der Nachteile der bekannten Anordnungen, eine Vorrichtung eingangs erwähnter Art zu schaffen, die auch bei ungenauem bzw. variablem Schuppenstand ohne entsprechende Nachstellung störungsfrei arbeitet und dennoch vergleichsweise einfach und robust aufgebaut ist und eine hohe Wartungsfreiheit besitzt.

Die Lösung dieser Aufgabe gelingt gemäss der Erfindung in überraschend einfacher Weise dadurch, dass jede auch eine quer zur Transportrichtung verlaufende Bewegungskomponente besitzende Halteeinrichtung als mit ihrem in Transportrichtung vorderen Ende gegenüber der Transportrichtung seitlich ausgestellte Bandführung mit einem geraden, vom zugewandten, durch den Bogenversatz gebildeten Randstreifen der Produktbahn durchsetzbaren Klemmspalt ausgebildet ist, der durch einander gegenüberliegende, gleichförmig umlaufende Klemmbänder begrenzt ist.

Die in die seitlichen Klemmspalte einlaufenden Produkte werden durch die Klemmbänder geführt und folgen deren Verlauf. Infolge des einfachen Schrägverlaufs zumindest eines Klemmspalts behalten die hierin einlaufenden Produkte ihre Ausrichtung in Laufrichtung bei und werden während des Vorwärtstransports ohne Verdrehung gleichzeitig soweit seitlich transportiert, bis die ineinandersteckenden Bogen vollständig auseinandergezogen sind. Da hierbei nicht jedes Falzprodukt einzeln gegriffen wird, sondern einfach in einen seitlich der Produktbahn verlaufenden, geraden Klemmspalt einläuft, kommt es hierbei auf die Genauigkeit des Produktabstands in vorteilhafter Weise nicht an. Auch bei einem variablen Produktabstand ist eine Umstellung der erfindungsgemässen Anordnung nicht erforderlich, was sich als sehr bedienungsfreundlich erweist. Dadurch, dass jeder seitlich ausgestellte Klemmspalt durch mindestens zwei aufeinander abrollende Klemmbänder begrenzt ist, ergibt sich in vorteilhafter Weise eine elastische, lückenlose Begrenzung dieses Klemmspalts auf seiner ganzen Länge und somit nicht nur eine besonders einfache Bauweise, sondern auch eine besonders hohe Störungsfreiheit. Die mit der Erfindung erzielbaren Vorteile sind demnach insbesondere in ihrer Einfachheit und daher insgesamt in einer ausgezeichneten Wirtschaftlichkeit zu sehen.

Zur Gewährleistung einer hohen, über der gesamten Klemmspaltlänge praktisch gleichbleibende Klemmwirkung können die Klemmbänder vorteilhaft durch im Bereich zwischen ihren Umlenkeinrichtungen angeordnete Andrückrollen abgestützt sein. Die einander gegenüberliegenden Andrückrollen des unteren und oberen Klemmbands einer Bandführung können dabei vorteilhaft zur Gewährleistung einer hohen Elastizität im Bereich des Klemmspalts in Transportrichtung gegeneinander versetzt sein. Hierdurch ist sichergestellt, dass auch Verdickungen im Bereich des Produktstroms ohne Störung und Nachjustierung aufgenommen werden können.

Eine weitere vorteilhafte Ausgestaltung der übergeordneten Massnahmen kann darin bestehen, dass mindestens ein Klemmband, vorzugsweise sämtliche Klemmbänderjede Bandführung als auf Zahnriemenrädern aufgenommene Zahnriemen ausgebildet sind. Diese Massnahmen ergeben einen schlupflosen

Lauf und ermöglichen daher eine einfache Synchronisierung. Vorteilhaft können dabei die oberen und unteren Klemmbänder jeder Bandführung über ein im Bereich eines Zahnriemenradpaares angeordnetes Vorgelege antriebsmässig miteinander verbunden sein.

Weitere vorteilhafte Ausgestaltungen und zweckmässige Fortbildungen der übergeordneten Massnahmen ergeben sich aus der nachstehenden Beschreibung eines bevorzugten Ausführungsbeispiels anhand der Zeichnung in Verbindung mit den restlichen Unteransprüchen.

In der Zeichnung zeigen:
Fig. 1 eine schematische Ansicht eines Falzprodukts mit quer zur Transportrichtung gegeneinander versetzten Bogen,
Fig. 2 einen Längsschnitt einer an einen Falzapparat angebauten Trennvorrichtung in schematischer Darstellung,
Fig. 3 eine Draufsicht auf die Anordnung nach Fig. 2 in schematischer Darstellung,
Fig. 4 einen Schnitt entlang der Linie IV-IV in Fig. 3,
Fig. 5 einen Schnitt entlang der Linie V-V in Fig. 3 und
Fig. 6 einen Schnitt entlang der Linie VI-VI in Fig. 3.

Das in Fig. 1 dargestellte Falzprodukt 1 besteht aus zwei ineinandersteckenden Bogenpaketen 1a bzw. 1b, die seitlich gegeneinander versetzt sind, so dass sich im Bereich jeder Seite jeweils ein freier Rand 2 ergibt, mit welchem das eine Bogenpaket das andere überragt. Die Breite des Rands 2 entspricht der seitlichen Versetzung. An diesen seitlichen Rändern 2 können die beiden Bogenpakete 1a bzw. 1b erfasst und auseinander gezogen werden, so dass sich zwei separate Falzprodukte ergeben, die eine gleiche oder verschiedene Seitenzahl aufweisen können. Die Herstellung dieser beiden Falzprodukte kann jedoch gemeinsam in einem Falzapparat erfolgen, dessen Arbeitsbreite lediglich der Breite eines Produkts zuzüglich der seitlichen Versetzung entspricht.

Der Aufbau und die Wirkungsweise eines Falzapparats sind an sich bekannt und bedürfen daher im vorliegenden Zusammenhang keiner eingehenden Erläuterung mehr. Die gefalzten und eventuell beschnittenen Falzprodukte werden, wie Fig. 2 erkennen lässt, durch ein Schaufelrad 3 in Form eines Schuppenstroms 4 auf ein Auslegeband 5 abgelegt, das aus um Bandwalzen 6 herumgeführten, seitlich voneinander distanzierten Tragbändern 7 besteht. Die Bandwalzen 6 können einfach in den Seitenwandungen 8 des Falzapparats gelagert sein. Das aus dem Falzapparat herausführende Auslegeband 5 bildet den ersten Abschnitt einer zu einer Weiterverarbeitungsvorrichtung, etwa zu einer Paketiervorrichtung, führenden, hier mehrteiligen Transportstrecke. Im Bereich des an das Auslegeband 5 sich anschliessenden, durch mit dessen Tragbändern 7 verzahnte Tragbänder 7 gebildeten Abschnitts 9 dieser Transportstrecke sind zu beiden Seiten des Schuppenstroms 4 Halteeinrichtungen vorgesehen, die die vorbeilaufenden Falzprodukte am jeweils zugeordneten freien Rand 2 erfassen und in Transportrichtung weitertransportieren sowie voneinander trennen, d.h. seitlich auseinanderziehen. Zur Aufnahme der den Transport-Streckenabschnitt 9 und der weiteren Transport-Streckenabschnitte bildenden Tragbänder 7 sind ebenfalls Bandwalzen vorgesehen. Im Verzahnungsbereich aufeinanderfolgender Transport-Streckenabschnitte kann jeweils eine gemeinsame Bandwalze vorgesehen sein, auf die die Tragbänder 7 aufeinanderfolgender Transport-Streckenabschnitte in alternierender Reihenfolge aufgereiht sind, wodurch sich automatisch eine antriebsmässige Verbindung der einzelnen Transport-Streckenabschnitte ergibt.

Zur Bildung der Halteeinrichtungen sind im dargestellten Ausführungsbeispiel aus jeweils mindestens einem oberen und einem zugeordneten unteren Klemmband 10 bzw. 11 bestehende Bahnführungen 12 bzw. 13 vorgesehen, die jeweils einen über ihre ganze Länge sich erstreckenden, gerade durchgehenden Klemmspalt 14 begrenzen, der vom jeweils zugewandten, durch die betreffenden Ränder 2 gebildeten Randstreifen der Schuppenbahn 4 durchsetzt wird. Die beiden Bahnführungen 12 bzw. 13 können mit ihrem vorderen Ende gegenüber der durch den Pfeil 15 angedeuteten Transportrichtung seitlich ausgestellt sein. Im dargestellten Ausführungsbeispiel ist, wie am besten aus Fig. 3 erkennbar ist, die eine Bahnführung 12 parallel zur Transportrichtung angeordnet und lediglich die andere Bahnführung 13 mit ihrem vorderen Ende unter einem gewissen Winkel gegenüber der Transportrichtung seitlich ausgestellt. Die Länge der Bahnführungen 12 bzw. 13 sowie die Grösse des Ausstellwinkels werden so gewählt, dass auch bei maximaler Produktbreite eine vollständige Trennung sowie ein ausreichender Abstand zwischen den getrennten Produkten erreicht werden. Die maximale Produktbreite entspricht hierbei der Arbeitsbreite des vorgeordneten Falzapparats abzüglich der Breite der kleinsten erforderlichen Versetzung. Bei sich ändernder Produktbreite wird zweckmässig lediglich die Breite der Versetzung verändert, so dass keine Seiteneinstellung der Bahnführungen 12 bzw. 13 erforderlich ist. Die Bahnführungen können daher stationär angeordnet sein. Es wäre aber auch denkbar, eine seitliche Verstellbarkeit vorzusehen. Hierzu genügt es, wenn lediglich die transportrichtungsparallele Bahnführung 12 seitlich verstellbar angeordnet ist. Die den Transport-Streckenabschnitt 9 durchlaufenden Produkte, deren auseinanderzuziehende Bogenpakete 1a bzw. 1b mit dem durch die seitliche Versetzung jeweils gebildeten Rand 2 in den jeweils zugeordneten Klemmspalt 14 einlaufen und daher durch die gleichförmig angetriebenen Klemmbänder 10 bzw. 11 infolge der wirksam werdenden Klemmkräfte zuverlässig mitgenommen werden, liegen mit ihren mittleren Bereichen auf den Tragbändern 7 auf, die ebenfalls mit Transportgeschwindigkeit laufen. Es wäre auch denkbar, im Bereich zwischen den beiden seitlichen Bahnführungen 12 bzw. 13 einfach einen stationären, etwa mit erhabenen Stegen oder einem Trittbrettmuster oder dergleichen versehenen Tisch vorzusehen. Es ware auch denkbar, lediglich den infolge der seitlichen Ausstellung der Bahnführung 13 sich ergebenden Zwickel durch ein entsprechendes Zwickelblech auszufachen, wie in Fig. 3 bei 16 angedeutet ist. Eine andere Möglichkeit kann darin bestehen, in diesem Bereich einfach entsprechend verkürzte Tragbänder 7 vorzusehen. Die mit ihrem Rand 2 in den Klemmspalt 14 der transportrichtungsparallelen Bahnführung 12 einlaufenden Bogenpakete werden lediglich in Transportrichtung transportiert und quer hierzu festgehalten. Die mit ihrem Rand 2 in den Klemmspalt 14 der seitlich ausgestellten Bahnführung 13 einlaufenden Bogenpakete werden in Transportrichtung und quer hierzu transportiert. Der Quertransport erfolgt infolge des geradlinigen Verlaufs der Bahnführung 13 ohne Produktdrehung, so dass die transportrichtungsparallele Ausrichtung der Produktseitenkanten bzw. die lotrecht hierzu verlaufende Ausrichtung der Produktvorderkanten erhalten bleibt. Durch den mit Hilfe der Bahnführung 13 bewerkstelligten Seitentransport des hiervon erfassten Bogenpakets erfolgt die Trennung der zunächst ineinandersteckenden Bogenpakete, so dass sich im Anschluss an den Transportstrecken-Abschnitt 9 zwei nebeneinander sich befindende Schuppenströme ergeben. Der an den Abschnitt 9 sich anschliessende Abschnitt 17 der Transportstrecke ist daher gegenüber dem Transportband 5 entsprechend verbreitert. Im Zwickelbereich können, wie weiter oben bereits ausgeführt wurde, ein Zwickelblech 16 und/oder verkürzte Tragbänder vorgesehen sein.

Die die Bahnführungen 12 bzw. 13 bildenden Klemmbänder 10, 11 werden vom Falzapparat her angetrieben. Im dargestellten Ausführungsbeispiel erfolgt der Antrieb über das auf hier nicht näher dargestellte Weise angetriebene Transportband 5. Hierzu ist das untere Klemmband 10 dertransportrichtungsparallelen Bahnführung 12 auf den den benachbarten Tragbändern 7 zugeordneten Bandwalzen 6 aufgenommen, von denen die in Transportrichtung hintere Bandwalze gleichzeitig zum Auslegeband 5 gehört. Das obere Klemmband 11 ist auf oberhalb von den Bandwalzen 6 angeordneten Bandrädern 18 aufgenommen. Die antriebsmässige Kopplung mit dem zugerodneten unteren Klemmband 10 erfolgt, wie am besten aus Fig. 4 erkennbar ist, über auf seitlich auskragenden Antriebsstummeln angeordnete Stirnräder 19. Die Klemmbänder 10 bzw. 11 der seitlich ausgestellten Bahnführung 13 sind auf im Bereich zwischen den Bahnwalzen 6 des Transport-Streckenabschnitts 9 angeordneten Bandrädern 20 aufgenommen, die, wie Fig. 5 zeigt, ebenfalls durch auf seitlich überkragende Antriebsstummel aufgesetzte Stirnräder 21 antriebsmässig miteinander gekoppelt sind. Die Einleitung des Drehmoments erfolgt über eine Kardanwelle 22, die mittels eines hier seitlich ausserhalb der Bahnführung 12 angeordneten Vorgeleges mit der vorderen Bandwalze 6 des Auslegebands 5 antriebsmässig verbunden ist. Im dargestellten Ausführungsbeispiel ist hierzu ein Zahnriemen 23 vorgesehen, der auf einem bandwalzenseitigen Zahnriemenritzel 24 und einem achsparallel hierzu gelagerten Zahnriemenrad 25 aufgenommen ist. Mit Hilfe der Durchmesser von Zahnriemenritzel 24 und Zahnriemenrad 25 lässt sich praktisch jede gewünschte Übersetzung bewerkstelligen. Diese Durchmesser sind so zu wählen, dass die Klemmbänder 10 bzw. 11 der seitlich ausgestellten Bahnführung 13 mit einer Geschwindigkeit angetrieben werden, die sich als Resultierende aus der der Geschwindigkeit der Bahnführung 12 entsprechenden Vorwärtsgeschwindigkeit und der Seitentransportgeschwindigkeit ergibt.

Die Klemmbänder 10 bzw. 11 können als einfache Bänder ähnlich den Tragbändern 7 ausgebildet sein. Zur Erzielung eines schlupflosen Laufs der Klemmbänder 10 bzw. 11 sollen diese im dargestellten Ausführungsbeispiel als Zahnriemen ausgebildet sein, was auf einfache Weise einen exakten Gleichlauf der Klemmbänder bewerkstelligt. Hierdurch ist sichergestellt, dass Relativbewegungen der Klemmbänder gegenüber den randseitig erfassten Produkten unterbleiben, so dass diese geschont werden. Die Bandräder 18 bzw. 20 sind in diesem Fall als Zahnriemenräder ausgebildet. Die Bandwalzen 6 sind mit dem hierauf aufgenommenen Klemmband 10 der Bahnführung 12 zugeordneten Zahnriemenritzeln 26 versehen. Die Bahn führungen 12 bzw. 13 können jeweils durch miteinander fluchtende Einzelbänder oder Mehrfachbänder gebildet werden. Im dargestellten Ausführungsbeispiel sind zur Bildung der Bahnführung 12 Einzelbänder vorgesehen. Zur Bildung der Bahnführung 13 sind Doppelbänder vorgesehen. Zur Verstärkung der Klemmwirkung sind im Bereich zwischen den den Klemmbändern 10 bzw. 11 zugerordneten Umlenkeinrichtungen, wie insbesondere die Fig. 2 und 6 erkennen lassen, Anpressrollen 27 vorgesehen, welche das wirksame Eingriffstrum des jeweils zugeordneten Klemmbands abstützen, so dass auf der gesamten Länge des Klemmspalts 14 eine zuverlässige Bogenmitnahme gewährleistet ist. Die dem unteren Klemmband 10 und dem jeweils zugehörigen oberen Klemmband 11 zugeordneten Anpressrollen 27 sind in Transportrichtung gegeneinander versetzt, so dass eine gewisse Elastizität im Bereich des Klemmspalts 14 erhalten bleibt, der somit auch Exemplare aus stärkerem Material bzw. Verdickungen des Schuppenstroms ohne Beschädigung der Antriebsmittel und ohne Nachjustierung aufnehmen kann, womit ein störungsfreier Transport gewährleistet ist. Zur Bewerkstelligung eines eventuell erforderlichen Längenausgleichs kann der Abstand zwischen den Zahnriemenrädern 18 einstellbar sein. Im dargestellten Ausführungsbeispiel sollen einfach eines oder beide Zahnriemenräder 18 entsprechend federnd angeordnet sein. Bei der Verarbeitung von Schuppenströmen mit stark voneinander abweichender Dicke kann es zweckmässig sein, zumindest die oberen und/oder die unteren Anpressrollen 27 verstellbar anzuordnen. Im Bereich der Bandumlenkungen kann sich dabei ein Einlauf- bzw. Auslaufspalt ergeben. Es wäre aber auch denkbar, auch die den Klemmbändern zugeordneten Umlenkeinrichtungen entsprechend zu verstellen. Die Anpressrollen 27 sind auf seitlichen Wangen 28 frei drehbar aufgenommen, die ihrerseits an gehäusefesten Haltern 29 befestigt sind.

Zur Aufnahme der ausserhalb der Falzapparat-Seitenwandungen 8 vorgesehen Bandwalzen 6 und Bandräder 18 bzw. 20 des Transport-Streckenabschnitts 9 sind auf einer Trägerplatte 31 angeordnete Lagerböcke 30 vorgesehen. Die Trägerplatte 31 ist über Halter 32 schwenkbar an den Falzapparat-Seitenwandungen 8 befestigt und liegt über Stützen 33 auf dem Fussboden auf. Das mit der Kardanwelle 22 verbundene Zahnriemenrad 25 kann einfach in einer Auskragung des benachbarten Lagerbocks 30 gelagert sein. Die den Wangen 28 zugeordneten Halter 29 sind ebenfalls auf der Trägerplatte 31 befestigt. Der an den die seitlichen Bahnführungen 12 bzw. 13 aufweisenden Transport-Streckenabschnitt 9 sich anschliessende Transport-Streckenabschnitt 17 ist mit seiner hinteren Bandwalze 6 an die vordere Bandwalze 6 des Abschnitts 9 so nahe angestellt, dass sich ein störungsfreier Übergang ergibt. Die seitlichen Träger 34 des Abschnitts 17 können lösbar an den benachbarten Lagerböcken 30 befestigt werden.

Vorstehend ist zwar ein besonders bevorzugtes Ausführungsbeispiel der Erfindung näher erläutert, ohne dass jedoch hiermit eine Beschränkung verbunden sein soll. So könnten anstelle der Klemmbänder 10 bzw. 11 auch mehrere, in übereinander vorgesehenen Reihen angeordnete, angetriebene Transportrollen Verwendung finden.

## Patentansprüche

1. Vorrichtung zum Auseinanderziehen von quer zur Transportrichtung gegeneinander versetzten Bogen von vorzugsweise in Form einer Schuppenbahn (4) über eine Transportstrecke transportieren Falzprodukten (1) mit im Bereich eines Abschnitts (9) der Transportstrecke zu beiden Seiten der Produktbahn angeordneten, mit dem freien Rand (2) der eine ihnen jeweils zugewandte Versetzung aufweisenden Bogen zum Eingriff bringbaren, mit gleicher in Transportrichtung verlaufender Geschwindigkeitskomponente angetriebenen Halteeinrichtungen, von denen zumindest eine auch eine quer zur Transportrichtung verlaufende Bewegungskomponente besitzt, dadurch gekennzeichnet, dass die jede auch eine quer zur Transportrichtung verlaufende Bewegungskomponente besitzende Halteeinrichtung als mit ihrem in Transportrichtung vorderen Ende gegenüber der Transportrichtung seitlich ausgestellte Bandführung (13) mit einem geraden, vom zugewandten, durch den Bogenversatz gebildeten Randstreifen der Produktbahn durchsetzbaren Klemmspalt (14) ausgebildet ist, der durch einander gegenüberliegende, gleichförmig umlaufende Klemmbänder (10 bzw. 11) begrenzt ist.

2. Vorrichtung nach Anspruch 1, dadurch gekennzeichnet, dass die einander zugewandten Bandabschnitte zusammengehöriger Klemmbänder (10 bzw. 11) durch im Bereich zwischen ihren Umlenkeinrichtungen angeordnete, vorzugsweise als frei drehbar gelagerte Anpressrollen (27) ausgebildete Anpressorgane abgestützt sind, wobei die einander gegenüberliegenden Anpressorgane (Anpressrollen (27) zusammengehöriger Klemmbänder (10 bzw. 11) in Transportrichtung gegeneinander versetzt sind.

3. Vorrichtung nach Anspruch 2, dadurch gekennzeichnet, dass die Anpressorgane (Anpressrollen 27) verstellbar angeordnet sind.

4. Vorrichtung nach wenigstens einem der vorhergehenden Ansprüche 2 bis 3, dadurch gekennzeichnet, dass zumindest eine Umlenkeinrichtung jedes Klemmbands (10 bzw. 11) verstellbar, vorzugsweise federnd, gelagert ist.

5. Vorrichtung nach wenigstens einem der vorhergehenden Ansprüche 2 bis 4, dadurch gekennzeichnet, dass mindestens ein Klemmband, vorzugsweise sämtliche Klemmbänder (10 bzw. 11) jeder Bahnführung (12 bzw. 13) als auf Zahnriemenrädern aufgenommene, vorzugsweise über ein im Bereich wenigstens eines Zahnriemenpaars angeordnetes Stirnradpaar (19 bzw. 21) miteinander verbundene Zahnriemen ausgebildet sind.

6. Vorrichtung nach wenigstens einem der vorhergehenden Ansprüche, dadurch gekennzeichnet, dass eine zurTransportrichtung parallele Bahnführung und eine seitlich hiergegen ausstellbare Bahnführung (13) vorgesehen sind, und dass beide Bahnführungen (12 bzw. 13) gleiche, ihren Klemmspalt (14) begrenzende, Pressorgane aufweisen.

7. Vorrichtung nach wenigstens einem der vorhergehenden Ansprüche, dadurch gekennzeichnet, dass die Bahnführungen (12 bzw. 13) antriebsmässig vorzugsweise über ein aus einem Falzapparat herausführendes Auslegeband (5) mit dem Falzapparatantrieb verbunden sind.

8. Vorrichtung nach Anspruch 7, dadurch gekennzeichnet, dass die seitlich gegenüber der Transportrichtung ausstellbare Bahnführung (13) mittels einer Kardanwelle (22) antreibbar ist, die ihrerseits mittels eines Vorgeleges (Zahnriemen 23) vorzugsweise mit einer benachbarten Bandwalze (6) des Auslegebands (5) antriebsmässig verbunden ist.

9. Vorrichtung nach Anspruch 7 oder 8, dadurch_{'} gekennzeichnet, dass ein Klemmband (10) der transportrichtungsparallelen Bahnführung (12) direkt auf einer benachbarten Bandwalze (6) des Auslegebands (5) aufgenommen ist.

10. Vorrichtung nach wenigstens einem der vorhergehenden Ansprüche, dadurch gekennzeichnet, dass die Falzprodukte zumindest in dem der seitlich ausgestellten Bahnführung (12) benachbarten Zwickel durch ein stationäres Zwickelblech (16) und/oder durch verkürzte Tragbänder (7) abgestützt sind.

## Claims

1. In a device for pulling apart sheets staggered at right angles to the direction of transport and belonging to signatures (1) which, preferably in a scalelike form (4), are transported along a path of transport, with holding devices which are located at one section (9) of the path of transport at either side of the product track, are able to engage with the free edge (2) of the sheets having a respective staggering facing them, are driven at the same speed component in the direction of transport, and of which at least one also has a motion component at right angles to the direction of transport, characterized in that the holding device which has every motion component including one at right angles to the direction of transport is in the form of a belt guide (13) with its end which, in the direction of transport, is in front forking from the direction of transport and with a straight clamp gap (14) through which can run the lateral strip of the product track facing it and being formed by the staggering of the sheet, said clamp gap (14) being bounded by clamp belts (10 or 11 respectively) which are opposite each other and of uniform circulation.

2. A device as claimed in claim 1 characterized in that the sections facing each other of correlated clamp belts (10 or 11 respectively) are supported by pressure mechanisms which are located between the guide rollers and preferably are in the form of pressure rollers (27) so bearinged that they can rotate freely, wherein the pressure mechanisms (pressure rollers 27) opposite each other of correlated clamp belts (10 or 11 respectively) are staggered in the direction of transport.

3. A device as claimed in claim 2 characterized in that the pressure mechanisms (pressure rollers 27) are adjustably located.

4. A device as claimed in anyone of the preceding claims 2 to 3 characterized in that at least one guide roller of each clamp belt (10 or 11 respectively) is bearinged adjustably, preferably spring bearinged.

5. A device as claimed in anyone of the preceding claims 2 to 4 characterized in that at least one clamp belt, preferably all clamp belts (10 or 11 respectively) of each belt guide (12 or 13 respectively) is/are in the form of cogged belts which are accomodated on cogged belt wheels and preferably connected with each other via a pair of spur wheels (19 or 21 respectively) located at one pair of cogged belts at least.

6. A device as claimed in anyone of the preceding claims characterized in that a belt guide (12) parallel to the direction of transport and a belt guide (13) which can fork from the said direction, are provided, and that both belt guides (12 or 13 respectively) have the same pressure mechanisms bounding their clamp gap (14).

7. A device as claimed in anyone of the preceding claims characterized in that the belt guides (12 or 13 respectively) are drivingly connected with the drive of the folder, preferably via a paying-out belt (5) leading out of the folder.

8. A device as claimed in claim 7 characterized in thatthe belt guide (13) which can fork from the direction of transport can be driven by means of a drive shaft (22) which itself is drivingly connected with an adjacent belt roller (6) preferably, by means of a transmission gear (cogged belt 23).

9. A device as claimed in anyone of the preceding claims 7 to 8 characterized in that a clamp belt (10) of the belt guide (12) parallel to the direction of transport is directly accomodated on an adjacent belt roller (6) of the paying-out belt (5).

10. A device as claimed in anyone of the preceding claims characterized in that the signatures are supported by a stationary wedge plate (16) and/or shortened conveyor belts (7) at least in the wedge adjacent to the belt guide (13) forking to the side.

## Revendications

1. Dispositif pour séparer des piles de produits pliés (1) décalées mutuellement transversalement par rapport à la direction de transport, ces piles étant transportées sur un transporteur de préférence sous la forme d'une bande en écailles (4), le dispositif comportant, le long d'un tronçon (9) du transporteur, des organes de maintien qui sont disposés des deux côtés de la bande de produits, agencés pour saisir le bord libre (2) des piles décalées respectivement de leur côté, et entraînés à des vitesses respectives présentant des composantes égales dans ladite direction de transport, l'un au moins de ces organes de maintien présentant une composante de vitesse transversale par rapport à ladite direction de transport, caractérisé en ce que chacun desdits organes de maintien présentant une composante de vitesse transversale est constitué par un convoyeur à bandes (13) dont l'extrémité avant, dans la direction de transport, est déportée latéralement vers l'extérieur par rapport à la direction de transport et qui comporte une fente de serrage (14) rectiligne qui reçoit le bord décalé correspondant de la bande de produits et qui est délimitée par des bandes de serrage (10 et 11) opposées les unes aux autres et circulant à des vitesses égales.

2. Dispositif selon la revendication 1, caractérisé en ce que les tronçons respectivement opposés des bandes de serrage correspondant (10 et 11) sont épaulés par des organes d'appui disposés entre les organes de renvoi des bandes et constitués de préférence par des galets d'appui (27) montés de manière à tourner librement, les organes d'appui opposés les uns aux autres (galets 27) le long des bandes de serrage correspondantes (10 et 11) étant décalés les uns par rapport aux autres dans la direction de transport.

3. Dispositif selon la revendication 2, caractérisé en ce que lesdites organes d'appui (galets 27) sont montés de manière réglable.

4. Dispositif selon l'une des revendications 2 ou 3, caractérisé en ce qu'au moins l'un des organes de renvoi de chaque bande de serrage (10 et 11) est monté de manière réglable, et de préférence de manière élastique.

5. Dispositif selon l'une quelconque des revendications 2 à 4, caractérisé en ce qu'au moins l'une des bandes de serrage, et de préférence toutes les bandes de serrage (10 et 11) de chacun desdits convoyeurs à bandes (12, 13) sont constituées par des courroies crantées montées sur des roues crantées et reliées les unes aux autres de préférence par une paire de roues dentées (19 et 21) disposée à proximité d'au moins une paire de roues crantées.

6. Dispositif selon l'une quelconque des revendications précédentes, caractérisé en ce qu'il comporte un convoyeur à bandes parallèle à la direction de transport et un autre convoyeur à bandes (13) déporté latéralement vers l'extérieur par rapport à celui-ci, et en ce que les deux convoyeurs à bandes (12 et 13) comportent des organes d'appui identiques délimitant la fente de serrage respective (14).

7. Dispositif selon l'une quelconque des revendications précédentes, caractérisé en ce que lesdits convoyeurs à bandes (12 et 13) sont reliés, au niveau de l'entraînement, avec l'entraînement d'un appareil de pliage, de préférence par une bande de sortie (5) de l'appareil de pliage.

8. Dispositif selon la revendication 7, caractérisé en ce que le convoyeur à bandes (13) déporté latéralement vers l'extérieur par rapport à la direction de transport est pourvu d'un entraînement par arbre à cardan (22), lequel est entraîné au moyen d'un organe de transmission (courroie crantée 23) de préférence par un rouleau (6) voisin de ladite bande de sortie (5).

9. Dispositif selon la revendication 7 ou 8, caractérisé en ce que l'une des bandes de serrage (10) du convoyeur (12) parallèle à la direction de transport est adaptée directement sur un rouleau (6) voisin de ladite bande de sortie (5).

10. Dispositif selon l'une quelconque des revendications précédentes, caractérisé en ce que les produits pliés sont supportés, au moins dans la zone en forme de coin adjacente au convoyeur (13) déporté latéralement par rapport à la direction de transport, par une tôle stationnaire en forme de coin (16) et/ou par des bandes de support raccourcies (17).
